# EUROPÄISCHE PATENTSCHRIFT

(11) **EP 0 892 514 B1**
(45) Veröffentlichungstag und Bekanntmachung des Hinweises auf die Patenterteilung: **20.08.2008**
(21) Anmeldenummer: 98111703.9
(22) Anmeldetag: 25.06.1998
(51) Int. Cl.: H04H 20/55, G08G 1/09, H04H 60/53

(54) **Verfahren zur Selektion von digitalen Verkehrsmeldungen**
Method for selecting digital traffic messages
Méthode pour sélectionner des messages numériques concernant la circulation du traffic

(30) Priorität: 16.07.1997 DE 19730452
(43) Veröffentlichungstag der Anmeldung: 20.01.1999
(73) Patentinhaber: ROBERT BOSCH GMBH, 70442 Stuttgart (DE)
(72) Erfinder: Kynast, Andreas, 31139 Hildesheim (DE); Kersken, Ulrich, 31199 Diekholzen (DE)

(56) Entgegenhaltungen:
- EP-A- 0 586 897
- DE-A- 4 208 277
- US-A- 5 206 641

## Beschreibung

### Stand der Technik

Die Erfindung geht aus von einem Verfahren zur Selektion von digitalen Verkehrsmeldungen nach der Gattung des Hauptanspruchs.

Aus der DE 42 08 277 A1 ist ein Verkehrsrundfunkempfänger bekannt, der in der Lage ist, Verkehrsmeldungen selektiv wiederzugeben. Dazu wird in diesem Verkehrsempfänger zunächst eine Route von einem Startpunkt zu einem Zielpunkt festgelegt und die Verkehrsmeldungen selektiert, die sich auf Orte entlang der berechneten Route beziehen. Normalerweise interessieren den Fahrer des Fahrzeugs nur die Verkehrsmeldungen, die sich auf Ereignisse entlang seiner Route beziehen. Dies ist aber in manchen Situationen nicht ausreichend, wenn der Fahrer zum Beispiel bei einem größeren Stau eine Ausweichroute oder eine Alternativroute nehmen möchte. Mit dem bekannten Verkehrsrundfunkempfänger ist es dann nicht möglich auch Verkehrsmeldungen die sich auf Ausweichrouten oder auf die nähere Umgebung der ursprünglichen Route beziehen, zu selektieren. Zudem muß bei der Verwendung des bekannten Verkehrsrundfunkempfängers eine Route genau festliegen, bzw. Start- und Zielort bekannt sein.

EP-A-586 897 offenbart ein Verfahren zur Auswahl von empfangenen Verkehrsmeldungen bei einem RDS-Rundfunkempfänger, bei dem von einem aktuellen Standort ausgehend über eine Kreuzwippe ein Richtungsfächer vorgebbar ist, so dass nur solche Meldungen aus der Menge aller empfangbaren Meldungen ausgewählt und wiedergegeben werden, die Orte innerhalb des ausgewählten Richtungsfächers betreffen. Gemäß einer Ausführungsform werden Verkehrsgebiete in Quadrate eingeteilt und durch Betätigen einer Taste der Kreuzwippe zunächst das Quadrat um den aktuellen Standort, bei nochmaligem Betätigen der Taste alle angrenzende Quadrate, die zumindest teilweise im Richtungsfächer liegen, bei weiterem Betätigen der Taste weitere an die zuvor gewählten Quadrate angrenzende Quadrate innerhalb des Richtungsfächers usw. ausgewählt.

US-A-5 206 641 offenbart ein Verfahren zur Selektion von routenrelevanten Verkehrsmeldungen, bei dem eine Route durch Auswahl der darin enthaltenen Streckenabschnitte ausgewählt wird und bei dem aus der Menge von empfangbaren Verkehrsmeldungen diejenigen Verkehrsmeldungen ausgewählt und gespeichert werden, die Orte innerhalb von Planquadraten betreffen, welche die ausgewählten Streckenabschnitte und damit die Route enthalten. Von den gespeicherten Verkehrsmeldungen werden auf Anforderung des Nutzers diejenigen ausgegeben, die die aktuelle Fahrtroute betreffen.

### Vorteile der Erfindung

Das erfindungsgemäße Verfahren mit den kennzeichnenden Merkmalen des Hauptanspruchs hat demgegenüber den Vorteil, daß die Route nicht im Detail bekannt sein muß, um relevante Verkehrsmeldungen zu selektieren. Es werden Flächenelemente entlang den gerechneten Routen bestimmt, in denen die Verkehrsmeldungen selektiert werden. Dadurch kann die für den Routensucher verwendete Datenbank einfacher gestaltet werden. Dabei werden Korridore durch Überlagerung geometrischer Flächen, zum Beispiel rechteckiger Flächenelemente angenähert, wodurch Rechenaufwand und Speicherplatz eingespart werden.

Vorteilhafterweise werden rechteckige, insbesondere quadratische Flächenelemente eingesetzt, die zusammen Korridore bilden.

Um den Rechenaufwand zur Bestimmung der Korridore weiterzuoptimieren, werden solche Flächenelemente zusammengefaßt, die jeweils um einen solchen Ort der Route herum aufgespannt werden, der sich außerhalb des vorher aufgespannten Flächenelements befindet. Dadurch wird eine Überbestimmung des Korridors vermieden und Zeit- und Rechenaufwand eingespart.

Vorteilhafterweise werden mehrere Korridore alternativer Routen zu einem gemeinsamen Korridor zusammengefaßt und die Verkehrsmeldung in diesen Korridor ausgewertet.

Um auch in der Umgebung des Start- und Zielortes Informationen über Verkehrshindernisse zu erhalten, wird um den Start- und Zielort jeweils ein eigenes Flächenelement gelegt und so eine Überwachung der näheren Umgebung ermöglicht. Das Flächenelement um den Startort kann in Abhängigkeit von der Zeit größer werden, um die Zeit zur Berechnung der Korridore zu überbrücken.

Um den Rechenaufwand noch weiter zu minimieren, werden Flächenelemente zusammengefaßt, wobei der Versatz zwischen benachbarten Elementen als Kriterium für die Zusammenfassung herangezogen wird. Dadurch entstehen größere gemeinsame Flächenelemente, die in der weiteren Verarbeitung weniger Speicher- und Rechenplatz benötigen.

### Zeichnung

Ein Ausführungsbeispiel der Erfindung ist in der Zeichnung dargestellt und in der nachfolgenden Beschreibung näher erläutert. Es zeigt Figur 1 eine Route mit einem schlauchförmigen Korridor, Figur 2 die Berechnung eines Korridors aus Flächenelementen und Figur 3 die Zusammenfassung von Flächenelementen.

### Beschreibung des Ausführungsbeispiels

Figur 1 zeigt den Verlauf einer Route 1 zwischen dem Startort 2 und dem Zielort 3. Entlang dieser Route spannt sich ein schlauchförmiger Korridor 5 auf, der in äquidistantem Abstand von der Route verläuft. Flächenelemente 4 nähern den Verlauf des schlauchförmigen Korridors 5 an. Die Flächenelemente sind jeweils von den Koordinaten (x₁, y₁) und (x₂, y₂) bestimmt.

Voraussetzung zur Durchführung des erfindungsgemäßen Verfahrens ist ein Empfänger, der in der Lage ist, digitale Verkehrsmeldungen zu empfangen und abzuspeichern. Die Verkehrsmeldungen können dabei in Form sogenannter TMC-Meldungen (Traffic Message Channel) in RDS, in Form von digitalen Zusatzdaten des digitalen Rundfunks (DAB) oder in Form von direkt über einen GSM-Kanal übertragenen Daten vorliegen. Der Empfänger muß zudem in der Lage sein, aus der Eingabe von Start- und Zielort eine optimale Route und optional Alternativrouten zu bestimmen. Zur Durchführung des Verfahrens muß zunächst die Route ermittelt werden. Zur Ermittlung der Route kann das nach der DE 196 06 010 bekannte Verfahren eingesetzt werden. Nach Ermittlung der Route, wird idealerweise der schlauchförmige Korridor 5 bestimmt, der Ausweichmöglichkeiten und Alternativen für die Route enthält. Anhand der Orte innerhalb des Korridors werden die Verkehrsmeldungen, die im Empfänger vorliegen, ausgewertet und für den Benutzer des Empfängers in einer ausgebbaren Form aufbereitet.

Der Übergang von einer einzelnen Route unter Selektion der Verkehrsmeldungen für ausschließlich diese Route zu einem flächigen Korridor wird notwendig, damit Verkehrsmeldungen auf Abweichungen von der ursprünglichen Route, zum Beispiel durch das Umfahren eines Staus, berücksichtigt werden können. Außerdem ist auch eine Routensuche und daraus abgeleitet eine Selektion von Meldungen dann möglich, wenn Start- und Zielort nicht exakt bekannt sind oder nicht exakt eingegeben werden müssen. Die Angabe eines Start- bzw. Zielgebietes reicht aus. Das hat den Vorteil, daß Empfänger, die nicht über eine Positionsbestimmung mit Hilfe von GPS-Modulen verfügen, durch Eingabe von Ortsnamen bzw. von Gebietsnamen betrieben werden können. Ein idealer Korridor sollte so aufgebaut sein, daß seine äußere Begrenzungen immer den gleichen Abstand von Route aufweisen. Ein solcher Korridor 5 läßt sich in den meisten Fällen nicht mit einfachen mathematischen Funktionen beschreiben. Daher wird ein Korridor aus geometrischen Flächen nachgebildet, wie zum Beispiel den rechteckige Flächenelemente 4, die sich diese durch die Eckpaarpunkte beschreiben lassen. Dadurch wird zur Abspeicherung der Korridore ein geringerer Speicheraufwand notwendig, und der Vergleich bei der späteren Selektion der Verkehrsmeldungen ist einfacher. Abweichungen von der optimalen Korridorform des Schlauchs werden dabei in Kauf genommen.
Die gewählten Flächenelementen, deren Summe den mathematischen Korridor 9 aufspannen können auch Kreise, Ellipsen, Trapeze, Dreiecke usw. sein.
Figur 2 zeigt den Aufbau eines Flächenkorridors 9 mit Hilfe quadratischer Flächenelemente 4 vom Startort 2 bis zum Zielort 3. Über eine Eingabeeinheit gibt der Nutzer den Zielort 3 und gegebenenfalls des Startort 2 ein. Diese Positionen werden an einen Mikroprozessor im Empfänger weitergegeben. Ist ein Positionsbestimmungsmodul vorhanden, ermittelt der Mikroprozessor die Position, ohne daß eine Nutzereingabe erforderlich ist. Aus den Ziel- und Startorten ermittelt der Mikroprozessor die notwendigen Werte für eine Routensuche. Die Route wird im Mikroprozessor als Kette von Orten, die in einer Datenbank hinterlegt sind, ermittelt. Zunächst wird um den Startort der Route ein quadratisches Flächenelement 4 gelegt. Entlang der Route fragt der Mikroprozessor durch Vergleich der Koordinaten der einzelnen Orte mit den Koordinaten des ersten aufgespannten Flächenelements ab, ob der Ort noch innerhalb des ersten bereits aufgespannten Flächenelementes 4 liegt. Der erste ausgezeichente Ort 6 außerhalb des zuvor aufgespannten Flächenelements dient im weiteren als Mittelpunkt für das neu angefügte quadratische Flächenelement 4. Diese Vorgehensweise wird solange wiederholt, bis der Zielort 3 erreicht worden ist. Um den Zielort wird ein eigenes Flächenelement 4 gelegt, auch wenn der Zielort innerhalb des letzten bereits aufgespannten Flächenelements liegt. Dieses Verfahren zur Bestimmung der Flächenkorridore wird für alle zuvor ermittelten Alternativrouten angewendet. Der endgültige Korridor ergibt sich durch Überlagerung, d.h. Summation der einzelnen für die Alternativrouten gefundenen Korridore. Für die in dem endgültigen Korridor relevanten Verkehrsmeldungen wird eine wie bereits aus der DE 42 08 277 bekannte Darstellung und Wiedergabe gewählt.
Um es dem Benutzer mit der Eingabe von Start- und Zielort einfacher zu machen, ist ein Verfahren möglich, nach dem um den Start- und/oder den Zielort ein größeres Flächenelement aufgespannt wird, als um die anderen ausgezeichenten Orte entlang der Route. Dadurch ist das Gebiet hinreichend unscharf definiert und erlaubt auch eine nur grobe Eingabe der Orte.

Figur 3 zeigt die Zusammenfassung zweier Flächenelemente 4 zu einem gemeinsamen größeren neuen Flächenelement 8. Durch Zusammenfassung von Flächenelementen 4 zu größeren Flächenelementen 8 wird die Anzahl der abzuspeichernden Flächenparameter reduziert. Benachbarte Flächenelemente, von denen ein Kantenpaar einen Abstand kleiner als ein festzulegender Versatz 7 aufweist, werden zusammengefaßt. Das Zusammenfassen bleibt nicht auf zwei Flächenelemente beschränkt, sondern es werden soviele Flächenelemente zusammengefaßt, wie es nach dem obigen Kriterium möglich ist.

## Patentansprüche

1. Verfahren zur Selektion von digital vorliegenden Verkehrsmeldungen in einem Funkempfänger, wobei die Verkehrsmeldungen selektiert und ausgegeben werden, die zuvor ausgewählte Routen (1) und daraus abgeleitete Flächenkorridore (9) entlang der Routen (1) betreffen, **dadurch gekennzeichnet, dass** die Ableitung der Flächenkorridore aus den Routen durch Überlagerung geometrischer Flächenelemente erfolgt, deren Mittelpunkte auf den Routen liegen.

2. Verfahren zur Selektion von digital vorliegenden Verkehrsmeldungen nach Anspruch 1 , **dadurch gekennzeichnet, daß** die Flächenkorridore (9) durch rechteckige, insbesondere quadratische Flächenelemente (4), die einzelne Punkte (2, 3, 6) einer Route (5) einschließen, gebildet werden.

3. Verfahren zur Selektion von digital vorliegenden Verkehrsmeldungen nach Anspruch 1 bis 2, **dadurch gekennzeichnet, daß** die einzelne Flächenelemente (4) zu größeren Flächenelementen zusammengefaßt werden.

4. Verfahren zur Selektion von digital vorliegenden Verkehrsmeldungen nach Anspruch 1 bis 3, **dadurch gekennzeichnet, daß** Flächenelemente (4) zusammengefaßt werden, die Orte (6) der Route (1) umschließen, wobei die Orte (6) der Route jeweils außerhalb des vorhergehenden Flächenelements (4) liegen.

5. Verfahren zur Selektion von digital vorliegenden Verkehrsmeldungen nach Anspruch 1 bis 4, **dadurch gekennzeichnet, daß** die Flächenelemente (4) mehrerer Routen (1) zu einem Flächenkorridor (9) zusammengefaßt werden.

6. Verfahren zur Selektion von digital vorliegenden Verkehrsmeldungen nach Anspruch 1 bis 5, **dadurch gekennzeichnet, daß** um Start-(2) und Zielort (3) jeweils ein eigenes Flächenelement (4) gelegt wird.

7. Verfahren zur Selektion von digital vorliegenden Verkehrsmeldungen nach Anspruch 1 bis 6, **dadurch gekennzeichnet, daß** benachbarte Flächenelemente (4), in Abhängigkeit von einem Versatz, zu einem gemeinsamen größeren Flächenelement zusammengefaßt werden.

## Claims

1. Method for selecting traffic messages available in digital form in a radio receiver, wherein the traffic messages which relate to previously selected routes (1) and area corridors (9) derived therefrom along the routes (1) are selected and output, **characterized in that** the area corridors are derived from the routes by overlaying geometrical area elements whose centre points are situated on the routes.

2. Method for selecting traffic messages available in digital form according to Claim 1, **characterized in that** the area corridors (9) are formed by rectangular, in particular square, area elements (4) which enclose individual points (2, 3, 6) on a route (5).

3. Method for selecting traffic messages available in digital form according to Claims 1 and 2, **characterized in that** the individual area elements (4) are combined to form larger area elements.

4. Method for selecting traffic messages available in digital form according to Claims 1 to 3, **characterized in that** area elements (4) which enclose locations (6) on the route (1) are combined, wherein the locations (6) on the route are respectively situated outside the preceding area element (4).

5. Method for selecting traffic messages available in digital form according to Claims 1 to 4, **characterized in that** the area elements (4) from a plurality of routes (1) are combined to form an area corridor (9).

6. Method for selecting traffic messages available in digital form according to Claims 1 to 5, **characterized in that** a respective dedicated area element (4) is placed around the start (2) and destination (3).

7. Method for selecting traffic messages available in digital form according to Claims 1 to 6, **characterized in that** adjacent area elements (4) are combined to form a common larger area element on the basis of an offset.

## Revendications

1. Procédé de sélection de messages de circulation sous forme numérique dans un récepteur radio qui sélectionne les messages de circulation et émet ces messages concernant les trajets (1) sélectionnés préalablement pour en déduire des corridors de surface (9) le long des trajets (1), les corridors de surface s'obtenant à partir des trajets auxquels on superpose des éléments de surface géométriques, et dont les centres se trouvent sur les trajets,
**caractérisé en ce que**
la déduction des corridors de surface se fait à partir des trajets, par superposition d'éléments de surface géométriques dont les centres se trouvent sur les trajets.

2. Procédé de sélection de messages de circulation sous forme numérique selon la revendication 1,
**caractérisé en ce que**
les corridors de surface (9) sont formés par des éléments de surface (4) rectangulaires et notamment carrés, qui entourent les différents points (2, 3, 6) d'un trajet (5).

3. Procédé de sélection de messages de circulation sous forme numérique selon les revendications 1 à 2,
**caractérisé en ce que**
les différents éléments de surface (4) sont regroupés en éléments de surface plus grands.

4. Procédé de sélection de messages de circulation sous forme numérique selon les revendications 1 à 3,
**caractérisé en ce qu'**
on regroupe les éléments de surface (4) qui entourent les localités (6) du trajet (1), ces localités (6) du trajet se situant respectivement à l'extérieur de chaque élément de surface (4) en amont.

5. Procédé de sélection de messages de circulation sous forme numérique selon les revendications 1 à 4,
**caractérisé en ce que**
les éléments de surface (4) regroupent plusieurs trajets (1) dans un même corridor de surface (9).

6. Procédé de sélection de messages de circulation sous forme numérique selon les revendications 1 à 5,
**caractérisé en ce qu'**
un élément de surface (4), propre, est associé chaque fois à l'emplacement de départ (2) et à l'emplacement de destination (3).

7. Procédé de sélection de messages de circulation sous forme numérique selon les revendications 1 à 6,
**caractérisé en ce que**
les éléments de surface (4) sont regroupés en un élément de surface commun plus grand en fonction du décalage.
